# EUROPÄISCHE PATENTSCHRIFT

(11) **EP 1 588 025 B1**
(45) Veröffentlichungstag und Bekanntmachung des Hinweises auf die Patenterteilung: **30.08.2006**
(21) Anmeldenummer: 04704557.0
(22) Anmeldetag: 23.01.2004
(51) Int. Cl.: F01L 1/32, F01L 9/04

(54) **ELEKTRISCH BETÄTIGTE VENTILANORDNUNG**
ELECTRICALLY ACTUATED VALVE ARRANGEMENT
SYSTEME DE SOUPAPES A COMMANDE ELECTRIQUE

(30) Priorität: 29.01.2003 DE 10303426
(43) Veröffentlichungstag der Anmeldung: 26.10.2005
(73) Patentinhaber: Compact Dynamics GmbH, 82319 Starnberg (DE)
(72) Erfinder: GRÜNDL, Andreas, 81377 München (DE); HOFFMANN, Bernhard, 82319 Starnberg (DE)
(74) Vertreter: Schmidt, Steffen J.
(86) Internationale Anmeldenummer: PCT/EP2004/000568
(87) Internationale Veröffentlichungsnummer: WO 2004/067921

(56) Entgegenhaltungen:
- FR-A- 913 280
- FR-A- 2 797 297

## Beschreibung

### Hintergrund der Erfindung

Die Erfindung betrifft eine elektrisch betätigte Ventilanordnung zum gesteuerten Öffnen und Schließen einer Arbeitskammer eines Verbrennungsmotors nach dem Oberbegriff des Patentanspruchs 1.

In der WO 02/ 08579 A1 ist eine Ventilanordnung beschrieben, an deren Ventilschaft ein Ventilschließglied in Form eines Tellers oder einer Nadel oder dergleichen befestigt ist, das mit einem entsprechend geformten Ventilsitz zusammenwirkt, um den Öffnungs- bzw. Schließvorgang der Ventilanordnung zu bewirken. Bei derartigen Sitzventilen in Verbrennungsmotoren besteht das Problem, dass eine ungleichmäßige Abnutzung des Ventilschließgliedes bzw. des Ventilsitzes auftreten kann. Bei herkömmlichen Ventilanordnungen wird dabei mit Hilfe der Nocken der Nockenwelle des Verbrennungsmotors durch eine geringfügig asymmetrische Krafteinleitung auf den Ventilschaft dafür gesorgt, dass der Ventilschaft und mit ihm das Ventilschließglied bei jedem Hub eine kleine Drehbewegung ausführen. Damit kommen das Ventilschließglied und der Ventilsitz stets in leicht drehversetzter Position zum Schließkontakt.

Aus dem gattungsbildenden Stand der Technik gemäß JP 09-151716 A ist eine Ventilanordnung bekannt, bei der Dimensionsänderungen des Ventilschaftes, beispielsweise aufgrund thermischer Einflüsse, ausgeglichen werden sollen. Hierzu ist der Ventilschaft mit einer mit Rampenprofilen versehenen Scheibe ausgebildet, die mit Komplementär-Rampenprofilen zusammenwirken, wobei es im Falle thermischer Dimensionsänderungen des Ventilschaftes zu einer Verlagerung der beiden Rampenprofile zueinander kommt, bis das Ventilelement satt an einem Ventilsitz anliegt und darüber hinaus die beiden Rampenprofile satt aneinander anliegen. Diese Ventilanordnung sorgt allenfalls für eine Drehung des Ventilelements in dem Fall, in dem sich die Dimensionen des Ventilschaftes geändert haben. Unterliegt der Ventilschaft allerdings keiner Dimensionsänderung, so bleibt die Drehposition des Ventilelements bei jedem Hub unverändert.

Aus der DD 123 688 A ist ferner eine Ventildrehvorrichtung mit einer verhältnismäßig aufwendigen und raumfordernden Hebelanordnung bekannt.

Aus der FR 2 797 297 ist ein elektromagnetischer Ventiltriel mit einer Ventildrehvorrichtung bekannt.

### Der Erfindung zugrundeliegendes Problem

Bei neuartigen Verbrennungsmotoren, deren Ventilschäfte nicht mittels Nocken einer Nockenwelle betätigt werden, sondern die über einen Linearantrieb zum Öffnen bzw. Schließen der Ventilanordnung veranlasst werden, besteht das Problem, dass derartige Linearantriebe üblicherweise den Ventilschaft nicht zu einer Drehbewegung veranlassen können. Die vorliegende Erfindung hat zum Ziel, diesen Nachteil zu beheben.

### Erfindungsgemäße Lösung

Die Erfindung löst dieses Problem bei einer Ventilanordnung mit den Merkmalen des Patentanspruchs 1.

Diese Ausgestaltung stellt sicher, dass in analoger Weise wie bei herkömmlichen Ventilen von Verbrennungsmotoren das Ventilschließglied gegenüber dem Ventilsitz eine kleine Drehbewegung bei jedem Hub ausführt, so dass eine ungleichmäßige Abnutzung des Ventilschließgliedes bzw. des Ventilsitzes aber auch der Führung des Ventilschaftes vermieden ist.

### Vorteilhafte Ausgestaltung der Erfindung

Bei einer ersten Ausgestaltung der Erfindung ist das Eingriffselement mit dem Ventilschaft verbunden und das Betätigungselement am Gehäuse der Arbeitskammer angeordnet. Alternativ dazu kann das Eingriffselement auch an dem Gehäuse der Arbeitskammer angeordnet sein. In diesem Fall ist das Betätigungselement mit dem Ventilschaft verbunden. Insbesondere, wenn für die Ausgestaltung des Betätigungselementes eine Variante mit geringer Masse gewählt wird, werden die übrigen Funktionscharakteristiken des Ventils (zu bewegende Masse, Beeinträchtigung des Fluidstroms, sofern sich das jeweilige Element in den von der Ventilanordnung gesteuerten Fluidstrom befindet, etc.) nur geringfügig oder gar nicht verändert.

Das Eingriffselement kann eine mit Unebenheiten versehene Fläche oder Platte sein.

Das Eingriffselement kann auch eine Scheibe oder ein Oberflächenabschnitt sein, der bezogen auf die Mittellängsachse des Ventilschaftes im wesentlichen radial orientierten Vertiefungen und/oder Erhebungen hat.

In einer bevorzugten Ausführungsform ist das Betätigungselement eine Federanordnung, insbesondere eine Blattfederanordnung, die mit bezogen auf die Mittellängsachse des Ventilschaftes eine im wesentlichen tangentiale Richtungskomponente hat. Das Betätigungselement kann bezogen auf eine Wirk- Oberfläche des Eingriffselementes in einem spitzen Winkel (90°) angeordnet sein.

Anstelle eines nachgiebigen Betätigungselementes, z.B. einer Federanordnung, kann auch das Eingriffselement als in Richtung der Längsbewegung des Ventilschaftes federnd nachgiebige Platte, Scheibe oder Oberflächenabschnitt gestaltet sein. In diesem Fall ist das Betätigungselement im wesentlichen starr und bezogen auf die Mittellängsachse des Ventilschaftes mit einer im wesentlichen tangentialen Richtungskomponente in einen spitzen Winkel zu dem Eingriffselement angeordnet.

Vorzugsweise wird dem Ventilschaft die Drehbewegung bei der Annäherung an die Offen-Stellung der Ventilanordnung erteilt. Dies hat den Vorteil, dass keine reibende Drehbewegung zwischen Ventilschließglied und Ventilsitz auftritt, wenn die Ventilanordnung ihre Geschlossen-Stellung einnimmt.

Weitere Vorteile, Ausgestaltungen oder Variationsmöglichkeiten ergeben sich aus der nachfolgenden Beschreibung der Figuren in denen die Erfindung im Detail beschrieben ist.

### Kurzbeschreibung der Figuren

Figur 1 zeigt eine schematische Nachstellung im Längsschnitt durch eine Ventilanordnung gemäß der Erfindung;
Figur 2 zeigt eine schematische Draufsicht auf einen Querschnitt durch Figur 1, entlang der Linie II- II.

### Ausführliche Beschreibung der Figuren

In Figur 1 ist eine elektrisch betätigte Ventilanordnung 10 zum gesteuerten Öffnen und Schließen einer Arbeitskammer 12 eines nicht weiter veranschaulichten Verbrennungsmotors gezeigt. Die Ventilanordnung 10 hat ein bei dieser Ausführungsform tellerförmig ausgestaltetes Ventilschließglied 14, dass mit einem stabförmigen Ventilschaft 16 drehfest verbunden ist. Der Ventilschaft 16 ist mit einem nicht im Detail veranschaulichten elektrischen Linearantrieb 18 starr gekoppelt, der in Abhängigkeit von elektrischen Ansteuersignalen aus einer elektronischen Steuereinheit den Ventilschaft 16 und damit das mit diesem starr verbundene Ventilschließglied 14 in Richtung des Pfeils P in die in Figur 1 gezeigte Offen-Stellung oder in eine Geschlossen-Stellung bringt, in der das Ventilschließglied an einem Ventilsitz 20 dicht anliegt. In der Geschlossen-Stellung der Ventilanordnung 10 kann kein Fluid aus der Arbeitskammer 12 des Verbrennungsmotors zwischen dem Ventilschließglied 14 und dem Ventilsitz 20 über einen den Ventilschaft 16 umgebenden Ringspalt 22 aus einem Fluidkanal 24 heraus oder in umgekehrter Richtung in die Arbeitskammer 12 hineinströmen.

An dem Ventilschaft 16 ist eine starre Scheibe 30 drehfest angeordnet. Diese starre Scheibe 30 hat an ihrer dem Ventilschließglied 14 zugewandten Seite Erhebungen 32 und Vertiefungen 34, die bezogen auf den Mittelpunkt der Scheibe 30 radial orientierte Unebenheiten bilden.

Die Scheibe 30 bildet ein Eingriffselement, das zusammen mit nachstehend beschriebenen Betätigungselementen 38 bewirkt, dass der Ventilschaft 16 neben seiner Bewegung in Längsrichtung des Pfeils P zusätzlich noch eine kontrollierte Drehbewegung in Richtung des Pfeils D ausführt.

Die Betätigungselemente 38 sind durch längliche Blattfederanordnungen gebildet, die jeweils mit einem Ende außen am Gehäuse der Arbeitskammer 12 befestigt sind und die mit ihrem jeweiligen freien Ende mit einer Wirk-Oberfläche 36 der Scheibe 30 in Eingriff kommen, wenn sich der Ventilschaft 16 in Richtung des Pfeils P von der Geschlossen-Stellung in die Offen-Stellung der Ventilanordnung 10 bewegt. Dabei sind die Betätigungselemente 38 in einem spitzen Winkel von etwa 45° bezogen auf die Wirk-Oberfläche 36 des Eingriffselements 30 orientiert und haben zu dem kreisscheibenförmigen Eingriffselementes 30 eine tangentiale Richtungskomponente.

Im Betrieb der Ventilanordnung kommen die freien Enden der als Blattfedern ausgestatteten Betätigungselemente 38 mit den Erhebungen bzw. Vertiefungen 32, 34 der Wirk-Oberfläche 36 des Eingriffselementes 30 in Eingriff, wenn sich die Scheibe 30 in Richtung auf die Betätigungselemente 38 längs des Pfeils P bewegt. Dabei werden die schräggestellten Blattfedern 38 nach unten gedrückt und deren freie Enden, die dabei mit den Vertiefungen/ Erhebungen 32, 34 der Scheibe 30 in Eingriff stehen bewirken eine Drehung in Umfangsrichtung der Scheibe 30. Auf diese Weise wird sichergestellt, dass das Ventilschließglied 14 und das Ventilsitz 20 bei jedem Schließvorgang der Ventilanordnung eine neue Position zueinander einnehmen.

## Patentansprüche

1. Elektrisch betätigte Ventilanordnung (10) zum gesteuerten Öffnen und Schließen einer Arbeitskammer (12) eines Verbrennungsmotors, mit
einem elektrischen Linearantrieb (18), der einen Ventilschaft (16) der Ventilanordnung (10) in Abhängigkeit von elektrischen Ansteuersignalen zu Längsbewegungen zwischen einer Offen-Stellung und einer Geschlossen-Stellung der Ventilanordnung (10) veranlasst, **gekennzeichnet durch**
wenigstens ein Betätigungselement (38) und ein mit diesem zusammenwirkendes Eingriffselement (30), wobei eines dieser Elemente an dem Ventilschaft drehfest, und das andere dieser Elemente gegenüber dem beweglichen Ventilschaft (16) ortsfest derart angeordnet ist, dass
vor dem Erreichen der Offen- oder der Geschlossen-Stellung des Ventilschaftes (16) das Eingriffselement (30) und das Betätigungselement (38) miteinander in Eingriff kommen und eine der Längsbewegung (P) des Ventilschaftes (16) überlagerte Drehbewegung (D) einleiten.

2. Elektrisch betätigte Ventilanordnung (10) nach Anspruch 1, bei der das Eingriffselement (30) mit dem Ventilschaft (16) verbunden ist und das Betätigungselement (38) am Gehäuse der Arbeitskammer (12) angeordnet ist.

3. Elektrisch betätigte Ventilanordnung (10) nach Anspruch 1, bei der das Eingriffselement (30) an dem Gehäuse der Arbeitskammer (12) angeordnet ist und das Betätigungselement (38) mit dem Ventilschaft (16) verbunden ist.

4. Elektrisch betätigte Ventilanordnung (10) nach einem der Ansprüche 1-3, bei der das Eingriffselement (30) eine mit Unebenheiten versehene Fläche oder Platte ist.

5. Elektrisch betätigte Ventilanordnung (10) nach Anspruch 4, bei der das Eingriffselement (30) eine Scheibe oder ein Oberflächenabschnitt mit, bezogen auf den Ventilschaft (16), im wesentlichen radial orientierten Vertiefungen und/oder Erhebungen (32, 34) ist.

6. Elektrisch betätigte Ventilanordnung (10) nach einem der Ansprüche 1-5, bei der das Betätigungselement (38) eine Federanordnung, vorzugsweise eine Blattfederanordnung mit einer, bezogen auf den Ventilschaft (16), im wesentlichen tangentialen Richtungskomponente ist.

7. Elektrisch betätigte Ventilanordnung (10) nach einem der Ansprüche 1-6, bei der das Betätigungselement (38) bezogen auf eine Wirk- Oberfläche (36) des Eingriffselementes (30) in einem spitzen Winkel orientiert ist.

8. Elektrisch betätigte Ventilanordnung (10) nach einem der Ansprüche 1-7, bei der dem Ventilschaft (16) die Drehbewegung (D) bei der Annäherung an die Offen-Stellung erteilt wird.

## Claims

1. An electrically actuated valve arrangement (10) for the controlled opening and closing of a working chamber (12) of an internal-combustion engine, comprising
an electrical linear drive unit (18) which, depending on electrical triggering signals, causes a valve stem (16) of the valve arrangement (10) to execute longitudinal movements between an open position and a closed position of the valve arrangement (10), **characterised by**
at least one actuating element (38) and an engagement element (30) interacting with the same, one of these elements being arranged in torsion-resistant manner on the valve stem and the other of these elements being arranged statically in relation to the mobile valve stem (16) in such a manner that
prior to reaching the open or closed position of the valve stem (16) the engagement element (30) and the actuating element (38) come into engagement with one another and trigger a rotary movement (D) which is superimposed on the longitudinal movement (P) of the valve stem (16).

2. The electrically actuated valve arrangement (10) according to Claim 1, wherein the engagement element (30) is connected to the valve stem (16) and the actuating element (38) is arranged on the housing of the working chamber (12).

3. The electrically actuated valve arrangement (10) according to Claim 1, wherein the engagement element (30) is arranged on the housing of the working chamber (12) and the actuating element (38) is connected to the valve stem (16).

4. The electrically actuated valve arrangement (10) according to one of Claims 1-3, wherein the engagement element (30) is an area or plate provided with surface irregularities.

5. The electrically actuated valve arrangement (10) according to Claim 4, wherein the engagement element (30) is a disc or a surface segment with substantially radially oriented depressions and/or elevations (32, 34) relative to the valve stem (16).

6. The electrically actuated valve arrangement (10) according to one of Claims 1-5, wherein the actuating element (38) is a spring arrangement, preferably a leaf-spring arrangement, with a substantially tangential directional component relative to the valve stem (16).

7. The electrically actuated valve arrangement (10) according to one of Claims 1-6, wherein the actuating element (38) is oriented at an acute angle relative to an active surface (36) of the engagement element (30).

8. The electrically actuated valve arrangement (10) according to one of Claims 1-7, wherein the rotary movement (D) is imparted to the valve stem (16) in the course of the approach to the open position.

## Revendications

1. Système de soupapes à commande électrique (10) permettant d'ouvrir et de fermer de manière contrôlée la chambre de travail (12) d'un moteur à combustion, comprenant
un mécanisme électrique d'entraînement linéaire (18), qui, en fonction des signaux de commande électriques, imprime à une tige de soupape (16) du système de soupapes à commande électrique (10) des mouvements longitudinaux entre une position d'ouverture et une position de fermeture dudit système, **caractérisé en ce que**
au moins un élément d'actionnement (38) et un élément de contact (30) coopérant avec ce dernier, l'un de ces éléments étant monté bloqué en rotation sur la tige de soupape et l'autre étant monté de manière fixe par rapport à la tige de soupape mobile (16) de telle sorte que
l'élément de contact (30) et l'élément d'actionnement (38) entrent en contact et initient un mouvement de rotation (D) superposé au mouvement longitudinal (P) de la tige de soupape (16), avant que la tige de soupape (16) n'atteigne ladite position d'ouverture ou de fermeture.

2. Système de soupapes à commande électrique (10) selon la revendication 1, dans le cadre duquel l'élément de contact (30) est relié à la tige de soupape (16) et l'élément d'actionnement (38) est monté sur le corps de la chambre de travail (12).

3. Système de soupapes à commande électrique (10) selon la revendication 1, dans le cadre duquel l'élément de contact (30) est monté sur le corps de la chambre de travail (12) et l'élément d'actionnement (38) est relié à la tige de soupape (16).

4. Système de soupapes à commande électrique (10) selon l'une des revendications 1 à 3, dans le cadre duquel l'élément de contact (30) est une surface ou une plaque pourvue de bossages.

5. Système de soupapes à commande électrique (10) selon la revendication 4, dans le cadre duquel l'élément de contact (30) est un disque ou un segment de surface pourvu de creux et/ou de bossages (32, 34) orientés pour l'essentiel radialement par rapport à la tige de soupape (16).

6. Système de soupapes à commande électrique (10) selon l'une des revendications 1 à 5, dans le cadre duquel l'élément d'actionnement (38) est un système à ressort, de préférence un système à ressort à lame, qui a une composante directionnelle pour l'essentiel tangentielle par rapport à la tige de soupape (16).

7. Système de soupapes à commande électrique (10) selon l'une des revendications 1 à 6, dans le cadre duquel l'élément d'actionnement (38) est orienté selon un angle aigu par rapport à une surface active de l'élément de contact (30).

8. Système de soupapes à commande électrique (10) selon l'une des revendications 1 à 7, dans le cadre duquel le mouvement de rotation (D) de la tige de soupape (16) est initié à l'approche de la position d'ouverture.
